# EUROPÄISCHE PATENTSCHRIFT

(11) **EP 0 218 807 B1**
(45) Veröffentlichungstag und Bekanntmachung des Hinweises auf die Patenterteilung: **03.06.1992**
(21) Anmeldenummer: 86109680.8
(22) Anmeldetag: 15.07.1986
(51) Int. Cl.: H01P 1/209, H01P 9/00

(54) **Dämpfungs- und Laufzeitentzerrer für ein Hohlleiterfilter**
Attenuation and delay equalizer for a waveguide filter
Compensateur d'atténuation et de retard pour un filtre sur guide d'ondes

(30) Priorität: 09.10.1985 DE 3536001
(43) Veröffentlichungstag der Anmeldung: 22.04.1987
(73) Patentinhaber: ANT Nachrichtentechnik GmbH, D-71522 Backnang (DE)
(72) Erfinder: Görtz, Franz-Josef, Dipl.-Ing., D-7155 Oppenweiler/R. (DE)

(56) Entgegenhaltungen:
- DE-A- 2 143 598
- DE-B- 1 278 571
- FR-A- 2 340 628
- GB-A- 1 080 144
- US-A- 2 485 030
- US-A- 3 289 113
- US-A- 3 699 480
- US-A- 4 251 787
- US-A- 4 437 073
- PATENT ABSTRACTS OF JAPAN, Band 4, Nr. 67 (E-11)[549], 20. Mai 1980, Seite 77 E 11;& JP-A-55 35 579
- R.D. WANSELOW:"Direct coupled Waveguide Resonator Equalizer Networks", Journal of the Franklin Institute, Vol.292, Nr.3, September 1971, Seiten 179-192

## Beschreibung

Die vorliegende Erfindung betrifft eine Anordnung zum Entzerren der Dämpfung und der Laufzeit eines in Hohlleitertechnik ausgeführten Mikrowellenfilters, wobei an den Filterhohlleiter über eine Koppelöffnung ein mindestens zweikreisiger Hohlraumresonator angekoppelt ist, dessen einzelne Hohlleiterabschnitte ebenfalls über Koppelöffnungen miteinander gekoppelt sind, wobei die Koppelöffnungen so dimensioniert sind, daß der Hohlraumresonator bezüglich des Laufzeitverhaltens kritisch gekoppelt ist, und wobei der mehrkreisige Hohlraumresonator mit leistungsabsorbierenden Abstimmelementen versehen ist.

Ein derartiger Entzerrer ist aus "Journal of the Franklin Institute", Vol. 292, Nr. 3, September 1971, S. 179 bis 192 bekannt. In dieser Literaturstelle ist dargelegt, wie der Verlauf der Dämpfung des Entzerrers von den Güten der einzelnen Resonatorkreise abhängt und daß mit Hilfe von leistungsabsorbierenden Abstimmelementen die Güte der Resonanzkreise verändert werden kann.
Aus der DE-A-2 143 598 ist es bekannt, bei einem Hohlleiterfilter in der Nähe der die Resonatoren begrenzenden Blenden Abstimmschrauben vorzusehen.

Der Erfindung liegt nun die Aufgabe zugrunde, eine Entzerreranordnung der eingangs genannten Art anzugeben, deren Dämpfung und Laufzeit unabhängig voneinander verstellbar sind.

Erfindungsgemäß wird diese Aufgabe durch die im Patentanspruch 1 angegebenen kennzeichnenden Merkmale gelöst.

Zweckmäßige Ausbildungen der Erfindung gehen aus den Unteransprüchen hervor.

Anhand eines in der Zeichnung dargestellten Ausführungsbeispiels wird nachfolgend die Erfindung näher erläutert.
- Fig. 1: zeigt einen Schnitt durch einen Entzerrer,
- Fig. 2: zeigt Laufzeitverläufe und
- Fig. 3: Dämpfungsverläufe eines Filters mit und ohne Entzerrer.

In der Fig. 1 ist ein Schnitt durch die Breitseiten eines zu einem Mikrowellenfilter gehörenden Rechteckhohlleiters 1 dargestellt, an dessen eine Breitseite 2 ein als Entzerrer dienender zweikreisiger Hohlraumresonator 3 angekoppelt ist.

Dieser zweikreisige Hohlraumresonator 3 hat die Aufgabe, Laufzeit und Amplitude des den Filterhohlleiter 1 durchlaufenden Feldes zu beeinflussen. Und zwar sollen das in Fig. 2 dargestellte Laufzeitverhalten β und das in Fig. 3 dargestellte Dämpfungsverhalten α des Filters, deren Verläufe α ohne Entzerrer nur in einen sehr schmalen Frequenzbereich eben sind, durch den Entzerrer so geändert werden, daß sie über einen breiteren Frequenzbereich ein möglichst weitgehend frequenzunabhängiges Verhalten (s. Kurven b) zeigen. Dieses Ziel erreicht man mit einem Entzerrer, dessen Laufzeitverlauf (s. Kurve c in Fig. 2) und dessen Dämpfungsverlauf (s. Kurve c in Fig. 3) im Bereich um die Mittenfrequenz fₒ des Entzerrers keine Einbrüche aufweisen. Ein solches ideales Laufzeitverhalten des Entzerrers stellt sich ein, wenn der Hohlraumresonator 3 bezgl. der Laufzeit kritisch gekoppelt ist.

Im vorliegenden Ausführungsbeispiel besteht der Entzerrer aus zwei in axialer Richtung hintereinander angeordneten und durch eine Zwischenwand 4 voneinander getrennten etwa n · λ/2 langen Rundhohlleiterabschnitten 5 und 6. Der erste der beiden Rundhohlleiterabschnitte 5 ist über eine in die Hohlleiterbreitseite 2 eingelassene Koppelöffnung 7 an den Filterhohlleiter 1 angekoppelt. Die Koppelöffnung 7 befindet sich an einer Stelle des Filterhohlleiters 1, wo zwei senkrecht zueinander ausgerichtete Komponenten des Magnetfeldes (Hₓ, H_{y}) gleich groß sind, so daß in den ersten Rundhohlleiterabschnitt 5 ein zirkular polarisiertes Feld einkoppelt. Beide Rundhohlleiterabschnitte 5 und 6 sind über eine zweite in der Zwischenwand 4 vorhandene Koppelöffnung 8 miteinander gekoppelt. Beide Koppelöffnungen 7, 8 können z.B. rechteckig, rund oder als Kreuzschlitze ausgebildet sein, sie müssen nur so dimensioniert sein, daß der gesamte Hohlraumresonator 3, wie bereits gesagt, bezgl. des Laufzeitverhaltens kritisch gekoppelt ist.

Die Koppelöffnung 7 in der Wand 2 des Filterhohlleiters 1 ist größer als die Koppelöffnung 8 in der Zwischenwand 4, weil der Koppelgrad zwischen dem Filterhohlleiter 1 und dem ersten Rundhohlleiterabschnitt 5 größer sein soll als der Koppelgrad zwischen dem ersten und dem zweiten Rundhohlleiterabschnitt. Der Koppelgrad der größeren Koppelöffnung 7 liegt z.B. im Bereich von 0,2 - 0,3 und der Koppelgrad der kleineren Koppelöffnung 8 z.B. im Bereich von 0,014 - 0,025.

Voraussetzung dafür, daß der Dämpfungsverlauf des Hohlraumresonators 3 ebenso wie sein Laufzeitverlauf keine Einbrüche in der Umgebung der Resonanzfrequenz fₒ aufweist, ist, daß die Güten der beiden Resonatorkreise nahezu gleich groß sind. Der durch den ersten Rundhohlleiterabschnitt 5 gebildete Resonatorkreis besitzt aber eine kleinere Güte als der durch den zweiten Rundhohlleiterabschnitt 6 gebildete Resonatorkreis. Das liegt daran, daß der erste Resonatorkreis in den ihn begrenzenden Wandungen größere Öffnungen aufweist, nämlich die große Koppelöffnung 7 und die kleine Koppelöffnung 8, als der zweite Resonatorkreis, welcher in seiner Wandung nur von der kleinen Koppelöffnung 8 durchbrochen ist. Um nun die Güte des zweiten Resonatorkreises auf die Güte des ersten Resonatorkreises abstimmen zu können, ist in die Kurzschlußwand 9 des zweiten Rundhohlleiterabschnitts 6 eine Abstimmschraube 10 eingesetzt, welche aus einem leistungsabsorbierenden Material, z.B. mit magnetischem Pulver gefüllte Epoxyd, besteht. Diese leistungsabsorbierende Abstimmschraube 10 beeinflußt nur die Dämpfung α und damit die Güte (Q∼$\frac{\text{1}}{\text{α}}$) des zweiten Resonatorkreises, aber nicht dessen Laufzeitverhalten und verändert auch nicht dessen Resonanzfrequenz.

Bei dem vorliegenden Entzerrer ist neben der Abstimmung für die Dämpfung auch eine Abstimmung für die Laufzeit vorgesehen, welche so konzipiert ist, daß sie keinen Einfluß auf die Dämpfung hat. Die Laufzeitabstimmung ist folgendermaßen realisiert:
Die Koppelöffnung 8 in der Trennwand 4 zwischen den beiden Rundhohlleiterabschnitten 5 und 6 weist einen Querschnittssprung auf. Es ist dabei zweckmäßig, den Bereich der Koppelöffnung mit dem kleineren Querschnitt demjenigen Resonatorkreis zuzuwenden, der von beiden miteinander gekoppelten die kleinere Güte besitzt, um diese Güte nicht durch eine Vergrößerung der Koppelöffnung noch weiter zu verringern. Aus diesem Grund ist beim hier beschriebenen Aufführungsbeispiel der Bereich 11 der Koppelöffnung 8 mit dem kleineren Querschnitt dem Rundhohlleiter 5 mit der kleineren Güte zugewandt. Im Bereich 12 der Koppelöffnung 8 mit dem größeren Durchmesser ragen durch die Wandung des zweiten Rundhohlleiterabschnitts 6 senkrecht zu dessen Längsachse mindestens zwei symmetrisch zu der Achse ausgerichtete Schrauben 13, 14. Von der Eindringtiefe dieser Schrauben 13, 14 in das Innere des Rundhohlleiterabschnitts 6 hängt das Laufzeitverhalten des Entzerrers ab. Je tiefer die Schrauben 13, 14 in den Rundhohlleiter 6 hineingedreht werden, desto breiter wird der Laufzeitverlauf (s. Kurve c in Fig. 2) um die Resonanzfrequenz fₒ.

Bei einem Entzerrer für ein Bandpaßfilter mit z.B. 55 MHz Bandbreite beträgt der Koppelgrad der Koppelöffnung 8 ca. 0,014, wenn sie einen kleinen Durchmesser von 4,8 mm und einen großen Durchmesser von 12 mm hat, und der Koppelgrad der Koppelöffnung 7 ca. 0,2, wenn sie einen Querschnitt von 8 mm hat. Für ein Bandpaßfilter mit z.B. 110 MHz Bandbreite beträgt der Koppelgrad der Koppelöffnung 8 ca. 0,025 bei einem kleinen Durchmesser von 5,8 mm und einem großen Durchmesser von 12 mm, und der Koppelgrad der Koppelöffnung 6 beträgt ca. 0,3 bei einem Querschnitt von 8,5 mm.

[(Angaben über Abmessungen der Koppelschlitze sind frequenzabhängig und gelten nur für ein bestimmtes Verhältnis von α/λ_{gr} bzw. d/λ_{gc}
α =̂ Breite des Rechteckhohlleiters
λ_{gr} =̂ Wellenlänge im Rechteckhohlleiter
d =̂ Durchmesser im Rundhohlleiter
λ_{gc} =̂ Wellenlänge im Rundhohlleiter.)]

## Patentansprüche

1. Anordnung zum Entzerren der Dämpfung und der Laufzeit eines in Hohlleitertechnik ausgeführten Mikrowellenfilters, wobei an den Filterhohlleiter (1) über eine Koppelöffnung (7) ein mindestens zweikreisiger Hohlraumresonator (3) angekoppelt ist, dessen einzelne Hohlleiterabschnitte (5, 6) ebenfalls über Koppelöffnungen (8) miteinander gekoppelt sind, wobei die Koppelöffnungen (7, 8) so dimensioniert sind, daß der Hohlraumresonator bezüglich des Laufzeitverhaltens kritisch gekoppelt ist, und wobei der mehrkreisige Hohlraumresonator (3) mit leistungsabsorbierenden Abstimmelementen (10) versehen ist, mittels derer alle Resonatorkreise auf nahezu die gleiche Güte abgestimmt sind, dadurch gekennzeichnet, daß mindestens eine der die Hohlleiterabschnitte (5, 6) miteinander koppelnden Koppelöffnungen (7, 8) einen gestuften Querschnitt hat, daß seitlich in die den gestuften Querschnitt aufweisende Koppelöffnung (8) im Bereich (12) des größeren Querschnitts mindestens zwei bezüglich der Hohlleiterlängsachse symmetrisch angeordnete Schrauben (13, 14) hineinragen, welche in Abhängigkeit von ihrer Eindringtiefe das Laufzeitverhalten des Entzerrers beeinflussen.

2. Anordnung nach Anspruch 1, dadurch gekennzeichnet, daß in den dem Filterhohlleiter (1) am entferntest liegenden Hohlleiterabschnitt (6) des Entzerrers und zwar durch eine diesen abschließende Kurzschlußwand (9) eine Abstimmschraube (10) hineinragt, welche aus einem mit magnetischem Pulver gefüllten Epoxyd besteht.

3. Anordnung nach Anspruch 1, dadurch gekennzeichnet, daß bei einem zweikreisigen Hohlraumresonator (3) die Koppelöffnung (7) zwischen dem Filterhohlleiter (1) und dem ersten Hohlleiterabschnitt (5) so dimensioniert ist, daß dort der Kopplungsgrad im Bereich von 0,2 - 0,3 liegt, und daß die Koppelöffnung (8) zwischen dem ersten Hohlleiterabschnitt (5) und dem zweiten Hohlleiterabschnitt (6) so dimensioniert ist, daß dort der Kopplungsgrad im Bereich von 0,014 - 0,025 liegt.

4. Anordnung nach Anspruch 1, dadurch gekennzeichnet, daß bei einer zwischen zwei Hohlleiterabschnitten (5, 6) vorhandenen Koppelöffnung (8) mit gestuftem Querschnitt der Bereich (11) der Koppelöffnung mit dem kleineren Querschnitt demjenigen Hohlleiterabschnitt (5) zugewandt ist, der von beiden die geringere Güte besitzt.

## Claims

1. An arrangement for the equalization of attenuation and time delay in a microwave filter utilizing waveguide technology, wherein a cavity resonator having at least two circuits is coupled to the filter waveguide (1) via a coupling aperture (7), the individual waveguide sections (5, 6) of said resonator also being coupled to each other via coupling apertures (8), wherein said coupling apertures (7, 8) are dimensioned in such a way that the cavity resonator is critically coupled with respect to time delay characteristics, and wherein the multi-circuit cavity resonator (3) is provided with power absorbing tuning elements (10) by means of which all resonator circuits are tuned to substantially the same quality factor, characterized in that at least one of the coupling apertures (7, 8) coupling together the waveguide sections (5, 6) has a stepped cross section; at least two screws (13, 14) arranged symmetrically with respect to the longitudinal axis of the waveguide protrude laterally into the coupling aperture (8) having the stepped cross section in the region (12) of the larger cross section, said screws influencing the time delay of the equalizer as a function of their depth of penetration.

2. An arrangement according to Claim 1, characterized in that a tuning screw (10) made of an epoxide filled with magnetic powder protrudes into the waveguide section (6) of the equalizer farthest removed from the filter waveguide (1), namely through a shorting wall (9) that terminates said equalizer.

3. An arrangement according to Claim 1, characterized in that, in a two-circuit cavity resonator (3), the coupling aperture (7) between the filter waveguide (1) and the first waveguide section (5) is dimensioned in such a way that the coupling coefficient there ranges between 0.2 and 0.3, and the coupling aperture (8) between the first waveguide section (5) and the second waveguide section (6) is dimensioned in such a way that the coupling coefficient there ranges between 0.014 and 0.025.

4. An arrangement according to Claim 1, characterized in that, in a coupling aperture (8) having a stepped cross section and located between two waveguide sections (5, 6), the region (11) of the coupling aperture having the smaller cross section faces the waveguide section (5) having the smaller quality factor of the two.

## Revendications

1. Agencement de désaccentuation de l'atténuation et du temps de propagation d'un filtre à micro-ondes réalisé en technique à guide d'ondes à conducteur creux, agencement dans lequel est couplé au guide d'ondes du filtre (1), par une ouverture de couplage (7), un résonateur à cavité (3) à au moins deux circuits, dont les portions individuelles de guide d'ondes (5, 6) sont également couplées l'une à l'autre par des ouvertures de couplage (8), ces ouvertures de couplage (7, 8) étant dimensionnées de manière que le résonateur à cavité soit couplé de manière critique pour ce qui est de la caractéristique de variation du temps de propagation, et le résonateur à cavité à plusieurs circuits (3) étant muni d'éléments de réglage (10) absorbant de l'énergie, au moyen desquels tous les circuits résonants sont réglés à peu près au même coefficient de qualité, caractérisé par le fait qu'au moins l'une des ouvertures de couplage (7, 8) couplant entre elles les portions de guide d'ondes (5, 6) possède une section droite étagée, par le fait qu'au moins deux vis (13, 14) agencées symétriquement par rapport à l'axe longitudinal du guide d'ondes débordent latéralement dans la région (12) de la plus grande section droite de l'ouverture (8) présentant la section droite étagée, ces vis influençant la caractéristique de variation du temps de propagation en fonction de leur profondeur de pénétration.

2. Agencement selon revendication 1, caractérisé par le fait qu'une vis de réglage (10) pénètre dans la portion (6) du guide d'ondes du désaccentuateur la plus éloignée du guide d'ondes du filtre (1), cette vis de réglage traversant une paroi de court-circuit (9) fermant ladite portion (6), et étant en une résine époxyde chargée de poudre magnétique.

3. Agencement selon revendication 1, caractérisé par le fait que, dans le cas d'un résonateur (3) à deux circuits, l'ouverture de couplage (7) entre le guide d'ondes du filtre (1) et la première section de guide d'ondes (5) est dimensionnée de manière que le coefficient de couplage y soit dans la plage de 0,2 à 0,3, et par le fait que l'ouverture de couplage (8) entre la première portion de guide d'ondes (5) et la deuxième portion de guide d'ondes (6) est dimensionnée de manière que le coefficient de couplage y soit dans la plage de 0,014 à 0,025.

4. Agencement selon revendication 1, caractérisé par le fait que, dans le cas d'une ouverture de couplage à section droite étagée, située entre deux portions de guide d'ondes (5, 6), la région (11) de l'ouverture de couplage ayant la plus petite section droite est disposée du côté de celle (5) des deux portions de guide d'ondes qui possède le plus petit facteur de qualité.
